# EUROPÄISCHE PATENTSCHRIFT

(11) **EP 0 217 744 B1**
(45) Veröffentlichungstag und Bekanntmachung des Hinweises auf die Patenterteilung: **18.10.1989**
(21) Anmeldenummer: 86810380.5
(22) Anmeldetag: 25.08.1986
(51) Int. Cl.: B05B 11/04

(54) **Sprühvorrichtung zum Aufsetzen auf einen zusammenpressbaren Behälter**
Spray device for a compressible container
Dispositif de pulvérisation pour une réserve compressible

(30) Priorität: 02.09.1985 CH 3765/85
(43) Veröffentlichungstag der Anmeldung: 08.04.1987
(73) Patentinhaber: Callahan, George Edgar, D-40479 Düsseldorf (DE); Koch, Harald, D-4000 Düsseldorf 1 (DE)
(72) Erfinder: Callahan, George Edgar, D-40479 Düsseldorf (DE); Koch, Harald, D-4000 Düsseldorf 1 (DE)
(74) Vertreter: Wenger, René

(56) Entgegenhaltungen:
- CH-A- 249 364
- US-A- 2 574 865
- US-A- 3 392 886
- US-A- 4 356 941

## Beschreibung

Die Erfindung betrifft eine Sprühvorrichtung gemäss dem Oberbegriff von Anspruch 1. Eine solche Vorrichtungs ist aus der DE-B 1 059 363 bekannt.

Sprühvorrichtungen zum Aufsetzen auf einen zusammenpressbaren Behälter sind bereits seit längerer Zeit bekannt und gebräuchlich. sie werden heute oft an Einwegbehältern aus Kunststoff angebracht und nach dem Aufbrauchen des Behälterinhalts zusammen mit dem Behälter weggeworfen.

Die besten Feinzerstäuber wären an sich die Doppelkolben-Aerosolpumpen mit einem federbelasteten Ventil, das die Flüssigkeit erst dann abgibt, wenn der Überdruck etwa 5 bar übersteigt. Bei grösseren Abgabemengen über 0, 2 ml je Hub ist das Aerosol jedoch merklich gröber, weil der erforderiiche Druck die Handbetätigung sonst erschweren würde.

Schon bei den einfacheren Einkolben-Pumpen ist eine tropfenfreie Abgabe nicht gewährleistet und die Feinheit des Aerosols ist weitgehend vom Betätigungsdruck abhängig.

Da der Pumpenhebel mit einer Kraftübersetzung versehen ist, können Mengen bis zu 1 ml je Hub abgegeben werden.

Kolbenpumpen sind relativ aufwendig, da sie aus mehreren beweglichen Teilen gefertigt werden müssen. Wesentlich einfacher im Aufbau können daher die Zerstäuber sein, bei denen der Druck durch Zusammenpressen des Behälters aufgebracht wird.

Ein Problem bei den letztgenannten Vorrichtungen besteht darin, dass es schwierig ist, eine gleichmässige Feinzerstäubung zu erzielen, da der durchschnittliche Ueberdruck im Behälter bei der Handbetätigung weniger als 0,3 bar beträgt. Dies liegt daran, dass auch Luft aus dem Behälter ausströmen muss, um die Flüssigkeit überhaupt zerstäuben zu können. Weil die Luft sehr schnell entweicht, ist der Überdruck ausserdem unregelmässig und nur von kurzer Dauer, so dass eine begrenzte Flüssigkeitsmenge in der Regel nur grob zerstäubt wird. Bei bekannten Vorrichtungen wird versucht, die Zerstäubung dadurch zu verbessern, dass Flüssigkeit und Luft in einer Mischkammer bei turbulenter Strömung gemischt werden, bevor sie durch die gemeinsame Gemischdüse austreten. So zeigt beispielsweise die DE-B 1 059 363 einen Zerstäuberkopf für Kunststoff-Flaschen, bei dem ein als Flüssigkeitsdüse dienender Rohransatz in eine Mischkammer hineinragt. Die Luft tritt durch Bohrungen in die Mischkammer und das Flüssigkeits-/Luftgemisch verlässt die Mischkammer durch eine gleichachsig mit dem Rohransatz angeordnete Sprühdüse.

Eine ähnliche Vorrichtung, bei der die Flüssigkeitsdüse und die Gemischdüse zusammenwirken und ein Verschlusselement bilden, ist aus der DE-A 2 807 204 bekannt geworden.

Hier werden die Düsen erst freigegeben, wenn der Innendruck einen bestimmten Wert erreicht hat. Die Durchmischung erfolgt jedoch ebenfalls bei turbulenter Strömung.

Gerade diese angestrebte Turbulenz verschlechtert bei dem ohnehin schwachen Überdruck jedoch die Leistung, weil der dadurch bedingte Impulsverlust relativ gross ist.

Durch die US-A 3 392 886 ist eine Sprühvorrichtung mit einem quer zur Behälterachse angeordneten Düsenkopf bekannt geworden, bei dem die Flüssigkeit in der gleichen Ebene austritt wie die Luft, welche über Längsschlitze auf der Aussenseite der Flüssigkeitsdüse beschleunigt wird.

Zweck der Erfindung ist es, eine Sprühvorrichtung ohne bewegliche Teile zu schaffen, die mit den niedrigen und unregelmässigen Überdrücken der zusammendrückbaren Kunststoffflasche die Leistungsmerkmale der oben genannten Pumpen-Zerstäuber aufweist. Bei den kleineren Abgabemengen soll sie tropfenfrei arbeiten und ein Aerosol erzeugen, das in Feinheit, Gleichmässigkeit und Menge dem der komplizierten und teuren Doppelkolben-Pumpen nicht nachsteht. Andererseits soll sie Abgabemengen bis zu 1 ml je Hub ermöglichen, allerdings - wie es auch bei den Einkolben-Pumpen der Fall ist - bei weniger feiner Zerstäubung. Ferner soll - um das breite Leistungsspektrum der Sprühvorrichtung im Rahmen einer wirtschaftlichen Fertigung realisieren zu können - die Herstellung in Modulbauweise derart möglich sein, dass die wesentlichen Leistungsparameter durch die Verwendung von gegeneinander austauschbaren Bauteilen jeweils bestimmt werden können. Schliesslich soll die Sprühvorrichtung in Form eines wiederverschliessbaren Flaschenverschlusses einfach herstellbar sein. Diese Aufgabe wird durch eine Sprühvorrichtung gelöst, welche die Merkmale im Kennzeichen von Anspruch 1 aufweist.

Diese Anordnung erlaubt es, die getrennten Strömungswege beider Medien jeweils optimal zu gestalten, so dass ein wesentlicher Teil der im schnelleren Luftstrom enthaltenen kinetischen Energie auf die Flüssigkeit übertragen wird.

Dies erhellt aus typischen Zahlenwerten: bei einem Überdruck im Flascheninneren von rund 0, 25 bar beträgt die Strömungsgeschwindigkeit an der Auslassöffnung der Flüssigkeitsdüse etwa 3, 2 m/s, während die Aerosoltröpfchen mit Geschwindigkeiten bis zu 60 m/s aus der Gemischdüse austreten. Wahlweise können mit der Anordnung grössere Mengen bei herabgesetzter Geschwindigkeit abgegeben werden, so dass unterschiedliche Anforderungen bezüglich Abgabemenge und Aerosolfeinheit erfüllt werden können.

Die Anwendungsbreite der Vorrichtung wird dadurch verbessert, dass die Ringkammer mit einem tangentialen Einlasskanal versehen ist. Vorteilhaft werden dabei die Einlasskanäle so angeordnet, daß ein gleicher Drehsinn des Flüssigkeits- bzw. des Luftstromes erzielt wird. Dadurch wird die radiale Geschwindigkeitskomponente des Gemisches vergrössert, was zu einer Erweiterung des Strahlwinkels führt. Das Aerosol wird gleichmässiger über eine grössere Fläche verteilt.

Eine besonders zweckmässige Bauweise ergibt sich, wenn die Ringkammer und die Gemischdüse einem luftführenden Bauteil und die Wirbelkammer und die Flüssigkeitsdüse einem flüssigkeitsführenden Bauteil zugeordnet sind, und wenn diese Bauteile gleichachsig hintereinander in einem Halteteil fixierbar sind. Diese Bauteile lassen sich preiswert beispielsweise aus Kunststoffmaterial herstellen und auf einfachste Weise montieren.

Durch Kombination von verschiedenen Bauteilen miteinander kann die Leistungscharakteristik der Sprühvorrichtung dem jeweiligen Verwendungszweck angepasst werden.

Wenn die Distanz zwischen den im topfförmigen Halteteil gleichachsig angeordneten Bauteilen durch Distanzelemente veränderbar ist, können mit den gleichen Bauteilen verschiedene Leistungscharakteristiken der Sprühvorrichtung erzielt werden.

Eine zusätzliche Funktion der Sprühvorrichtung ergibt sich, wenn die im Halteteil angeordneten Bauteile rotationssymmetrisch ausgebildet sind und gemeinsam derart um ihre Achse drehbar gelagert sind, dass sie zusammen mit der Seitenwand des topfförmigen Halteteils ein Absperrorgan zum Unterbrechen der Einlasskanäle bilden. Durch einfaches Drehen der Bauteilgruppe kann dadurch der Behälter verschlossen werden. Vorteilhaft wird dabei eines der Bauteile mit einem Drehgriff versehen.

Das Halteteil wird vorteilhaft einstückig mit einer Verschlussvorrichtung für die Behältermündung ausgebildet, wobei aus praktischen Gründen die Sprühachse etwa quer zur Achse des Behälters verläuft. Bei dieser Anordnung wird auch ein einfacher und direkter Verlauf der Einlasskanäle in die Wirbelkammer bzw. in die Ringkammer erzielt, womit Strömungsverluste verhindert werden. Diese Anordnung erleichtert zudem wesentlich die Bedienung.

Ausführungsbeispiele der Erfindung sind in den Zeichnungen dargestellt und werden nachstehend genauer beschrieben. Es zeigen:
Figur I einen Querschnitt durch eine erfindungsgemässe Sprühvorrichtung,
Figur 2 eine Draufsicht auf das flüssigkeitsführende Bauteil gemäss Figur 1 aus Pfeilrichtung A,
Figur 3 eine Draufsicht auf das luftführende Bauteil gemäss Figur aus der gleichen Richtung,
Figur 4 eine Draufsicht auf eine alternative Ausführungsform eines flüssigkeitsführenden Bauteils,
Figur 5 eine Draufsicht auf eine alternative Ausführungsform eines luftführenden Bauteils,
Figur 6 einen Querschnitt durch eine alternative Ausführungsform einer Sprühvorrichtung mit Drehschieber und
Figur 7 einen Teilschnitt durch eine andere Ebene der Ausführungsform gemäss Figur 6.

Figur I zeigt eine Sprühvorrichtung, welche aus drei Bauteilen besteht, die beispielsweise aus Kunststoffmaterial im Spritzgussverfahren hergestellt werden können. Das flüssigkeitsführende Bauteil 23 mit der Flüssigkeitsdüse und das luftführende Bauteil 29 mit der Gemischdüse 4 sind im wesentlichen als rotationssymmetrische Bauteile ausgebildet und im Halteteil 12 fixiert, das etwa topfförmig ausgebildet ist. Das Halteteil 12 ist mit der Verschlussvorrichtung 19 versehen, die beispielsweise als Schraubkappe mit einem Schraubgewinde 25 ausgebildet sein kann. Diese Schraubkappe kann auf eine handelsübliche Kunststoff-Flasche aufgeschraubt werden. Zur Abdichtung dient eine Dichtmanschette 26, die an der Innenwand der Behältermündung dichtet. Das Steigrohr 2 ist auf einen Stutzen 27 aufgesteckt, der über einen Einlasskanal 10 in der Wirbelkammer 9 des flüssigkeitsführenden Bauteils 23 mündet. Der Einlasskanal 10 führt tangential in die Wirbelkammer 9, wie insbesondere aus Figur 2 ersichtlich ist. In Figur I ist die Eintrittsöffnung 24 des Einlasskanals 10 sichtbar.

Die Flüssigkeitsdüse I hat eine etwa konisch verlaufende innere Wandpartie 5. Die Flüssigkeit wird über das Steigrohr 2, den Stutzen 27, den Einlasskanal 10 und die Wirbelkammer 9 der Flüssigkeitsdüse I zugeführt. Die Aussenwand 6 der Flüssigkeitsdüse I ist ebenfalls konisch ausgebildet, was einen Einfluss auf das Strömungsparameter der Luft hat, wie nachstehend noch aufgezeigt wird.

Die Gemischdüse 4 hat ebenfalls eine konische innere Wandpartie 5'. Das flüssigkeitsführende Bauteil 23 schliesst direkt an das luftführende Bauteil 29 an und bildet zusammen mit der Aussenwand 6 der Flüssigkeitsdüse eine Ringkammer 3, welche die Flüssigkeitsdüse I umgibt. In die Ringkammer 3 führt ein Einlasskanal II, der über eine Luftöffnung 30 mit dem über der Flüssigkeit liegenden Luftraum des Behälters verbunden ist. Wie Figur 3 zeigt, ist beim dargestellten Ausführungsbeispiel der Einlasskanal 11 radial in die Ringkammer 3 geführt, wobei in Figur I die Eintrittsöffnung 28 noch sichtbar ist.

Das flüssigkeitsführende Bauteil 23 und das luftführende Bauteil 29 sind auf einer gemeinsamen Achse 20 angeordnet, welche gleichzeitig die Sprühachse ist. Die Oeffnung 7 der Flüssigkeitsdüse ist jedoch in Sprührichtung vor der Oeffnung 8 für die Gemischdüse angeordnet. Die Flüssigkeitsdüse ragt derart in die Gemischdüse 4 hinein, dass ein kegeliger Ringspalt 34 entsteht, der von der Ringkammer 3 in die Gemischdüse 4 führt.

Das flüssigkeitsführende Bauteil 23 und das luftführende Bauteil 29 können beispielsweise durch Einrasten oder durch Einschweissen im topfförmigen Halteteil 12 befestigt werden. Um die Vorrichtung wieder verschliessbar zu machen, kann beispielsweise ein Klappdeckel 31 mit einem Filmscharnier 32 verschwenkbar an der Verschlussvorrichtung 19 befestigt sein. Am Klappdeckel 31 ist ein Stopfen 22 angeordnet, der in hochgeklappter Stellung in die Oeffnung 8 der Gemischdüse eindringt und diese verschliesst. Anstelle des Stopfens kann auch eine Kappe verwendet werden.

Figur 4 zeigt eine alternative Ausführungsform, bei der der Einlasskanal 10 in zwei separate Kanäle 10' und 10" aufgeteilt wird, welche ebenfalls tangential zu einander diametral gegenüberliegenden Eintrittsöffnungen 24 und 24' an der Wirbelkammer 9 führen. Figur 5 zeigt einen Einlasskanal II für die Luft, der anstatt radial ebenfalls tangential in die Ringkammer 3 führt.

Im alternativen Ausführungsbeispiel gemäss Figur 6 sind die Flüssigkeitsdüse I und die Gemischdüse 4 ähnlich ausgebildet und angeordnet wie im Ausführungsbeispiel gemäss Figur I. Hier besteht das flüssigkeitsführende Bauteil 23 jedoch aus zwei Komponenten, nämlich aus dem Kammerteil 14 und dem Düsenteil 35. Die Wirbelkammer 9 wird vorwiegend durch das Kammerteil 14 gebildet. Anstelle des in Figur I dargestellten Bodens 13 ist das Halteteil 12 mit einer Oeffnung 18 versehen. Durch die Oeffnung 18 ragt ein Drehgriff 17, der fest mit dem Kammerteil 14 verbunden ist. Alle Bauteile im Halteteil sind rotationssymmetrisch ausgebildet und miteinander zu einem Paket verbunden. Das ganze Paket ist drehbeweglich im Halteteil gelagert.

Wie insbesondere aus Figur 7 ersichtlich ist, bilden die Bauteile 23 und 29 zusammen mit der Seitenwand 16 des Halteteils 12 ein Absperrorgan für die Einlasskanäle 10 und II. Zum Absperren der Einlasskanäle wird die ganze Bauteilgruppe am Drehgriff 17 solange verschwenkt, bis die Seitenwand 16 die Kanäle völlig verschliesst. Auf gleiche Weise kann der Querschnitt der Einlasskanäle auch lediglich reduziert werden, so dass eine geringere Flüssigkeitsmenge ausströmt. Wenn das Halteteil I2 aus einem elastischen Kunststoffmaterial gefertigt ist, kann das aus Kammerteil, Flüssigkeitsdüse und Gemischdüse bestehende Paket gegen eine Halterschulter 33 in das topfförmige Halteteil eingeprellt werden.

In Figur 6 ist auch noch ein Distanzelement 15 sichtbar, welches zwischen dem flüssigkeitsführenden Bauteil 23 und dem luftführenden Bauteil 29 zur Vergrösserung der axialen Distanz angeordnet ist. Derartige Distanzelemente erleichtern vor allem die Normung der Bauteile, so dass beispielsweise für unterschiedliche Zerstäubungscharakteristiken die gleichen Bauteile 23, 29 verwendet werden können.

Anschliessend werden noch verschiedene Sprühcharakteristiken durch Vergleich der Ausführungsbeispiele gemäss Figur I und Figur 6 erläutert, welche etwa im gleichen Massstab 10:1 dargestellt sind. Offensichtlich wird die Flüssigkeitsströmung massgeblich durch die Ausgestaltung des Einlasskanals 10, der Eintrittsöffnung 24, der Wirbelkammer 9 und der inneren Wandpartie 5 der Flüssigkeitsdüse I beeinflusst. Analog wird die Luftströmung durch die Ausgestaltung des Einlasskanals 11 der Eintrittsöffnung 28, der Ringkammer 3 und des Ringspaltes 34, sowie der einzelnen DurchmesserVerhältnisse zueinander beeinflusst. Es gilt somit, die Figuren I und 6 in bezug auf diese Teile zu vergleichen.

Figur I zeigt eine Sprühvorrichtung zur tropfenfreien Abgabe einer relativ kleinen Flüssigkeitsmenge in Form eines Feinaerosols. Bei dieser Verwendung (z.B. für kosmetische Produkte) wäre eine Kunststoff-Flasche mit ca. 200 ml Volumen und einer Abgabemenge von 0,1 bis 0,15 ml je Hub üblich. Diese Menge müsste innerhalb etwa 0,25 Sekunden abgegeben werden, wenn die Strömungsgeschwindigkeit zur Feinzerstäubung ausreichen sollte. Bei Flüssigkeitsdichten um I g/ml wäre ein durchschnittlicher Ueberdruck von 0,2 bis 0,3 bar während dieser Zeit erforderlich. Die Strömungsquerschnitte beider Medien sind daher vergleichsweise klein.

Der Durchmesser der Wirbelkammer 9 ist relativ gross im Verhältnis zum Durchmesser der Oeffnung 7 an der Flüssigkeitsdüse i. Dies bewirkt einen steilen Druckgradienten zwischen der Eintrittsöffnung 24 und der Oeffnung 7, der die Flüssigkeitsströmung auf dieser Strecke beschleunigt. Gleichzeitig wird die Flüssigkeitsmenge, bzw. die Ergiebigkeit pro Druckstoss durch den relativ hohen Gegendruck an der Eintrittsöffnung 24 herabgesetzt.

Der Durchmesser der Ringkammer 3 ist grösser als der Durchmesser der Oeffnung 8 an der Gemischdüse 4. Dadurch wird die Luftströmung in der Ringkammer 3 verlangsamt und der Luftdruck erhöht, so dass der hohlkegelige Ringspalt 34 etwa symmetrisch angeströmt wird. Der Kegelwinkel der äusseren Wandpartie 6 an der Flüssigkeitsdüse 1 ist gleich oder kleiner als derjenige der inneren Wandpartie 5' an der Gemischdüse 4, so dass sich die Querschnittsfläche des Ringspaltes 34 in Austrittsrichtung stetig verkleinert. Dadurch wird der Luftstrom im Ringspalt 34 beschleunigt.

Im Vergleich zu Figur I zeigt Figur 6 eine Sprühvorrichtung zur Grobzerstäubung von ca. 1,2 ml Flüssigkeit je Hub. Für solche Verwendungen (z.B. Reinigungsmittel) sind Flaschenvolumina bis 500 ml üblich. Hier sind die Strömungsquerschnitte grösser, die Strömungsgeschwindigkeiten niedriger und der durchschnittliche Ueberdruck beträgt nur ca. 0,1 bar. Der Durchmesser der Wirbelkammer 9 im Verhältnis zum Durchmesser an der Oeffnung 7 ist im Vergleich zu Figur I herabgesetzt, da ein hoher Gegendruck an der Eintrittsöffnung 24 die Flüssigkeitsmenge reduzieren würde. Für die übrigen Massverhältnisse gilt das in bezug auf Figur I Gesagte auch bei diesem Ausführungsbeispiel.

Für alle Ausführungsformen der Sprühvorrichtung gilt, dass in der Ebene der Oeffnung 7 an der Flüssigkeitsdüse die beiden Medien mit jeweils grösster Eigengeschwindigkeit zusammentreffen. Wegen der vorgeschalteten Wirbelkammer 9 tritt die Flüssigkeit als hohlkegeliger Strahl aus der Oeffnung 7, was die Durchmischung der Medien fördert. Beide Medien erfahren zunächst einzeln und dann gemeinsam einen Geschwindigkeitsanstieg mit entsprechendem Druckabfall bis zum Erreichen der Oeffnung 8 an der Gemischdüse 4. Je weiter die Oeffnung 7 in Austrittsrichtung zurückversetzt wird, umso grösser ist der Ueberdruck an der Oeffnung 7 der Flüssigkeitsdüse I. Auf diese Weise kann bei sonst unveränderter Gestaltung der Strömungswege die Leistungscharakteristik der Sprühvorrichtung durch Aenderung der Düsenstellung verändert werden. Es wurde bereits darauf hingewiesen, dass dies aus herstellungstechnischen Gründen besonders vorteilhaft durch Distanzelemente erfolgt. Selbstverständlich ist es aber beispielsweise auch möglich, die Bauteile im Halteteil 12 mit einem geeigneten Gewinde zu versehen, so dass die Distanz der beiden Düsen zueinander durch verschieden tiefes Einschrauben stufenlos verstellt werden kann.

Bei praktisch allen Anwendungen gilt übrigens auch, dass bei grösseren Behältervolumen grössere Abgabemengen üblich sind. Letztere bedingen, wie oben beschrieben, grössere Strömungsquerschnitte. Daher sind die Strömungsquerschnitte der verschiedenen Ausführungsformer der Sprühvorrichtung gross genug, um die schnelle Wiederauffüllung des jeweiligen Flaschenluftraumes zu ermöglichen. Eine hinreichend schnelle Betätigungsfolge ist somit auch ohne den Einbau zusätzlicher Lufteinlassventile gewährleistet.

## Patentansprüche

1. Sprühvorrichtung zum Aufsetzen auf einen zusammen pressbaren Behälter mit einer Flüssigkeitsdüse (1) für die zu zerstäubende Flüssigkeit und mit einem ins Behälterinnere ragenden Steigrohr (2), welches zu der Flüssigkeitsdüse (1) führt, sowie mit einer um die Flüssigkeitsdüse angeordneten Ringkammer (3), welche mit dem über der Flüssigkeit liegenden Luftraum des Behälters verbunden ist, wobei die Ringkammer (3) in eine gleichachsig zur Flüssigkeitsdüse (1) angeordnete Gemischdüse (4) für das Flüssigkeits-/Luftgemisch mündet, wobei die Öffnung (7) der Flüssigkeitdsdüse auf einer Ebene liegt, welche in Austrittsrichtung zur Öffnung (8) der Gemischdüse (4) zurückversetzt ist, dadurch gekennzeichnet, dass vor der Flüssigkeitdüse (1) eine Wirbelkammer (9) angeordnet ist, die über einen tangentialen Einlasskanal (10) mit dem Steigrohr (2) verbunden ist, dass die Flüssigkeitsdüse (1) und die Gemischdüse (4) eine etwa kegelförmige innere Wandpartie (5, 5') aufweisen, wobei sich die Wirbelkammer (9) und die Ringkammer (3) unmittelbar zu der ihr zugeordneten kegelförmigen Wandpartie (5, bzw. 5') verjüngen, dass die Flüssigkeitsdüse (1) eine etwa kegelförmige Aussenwand (6) aufweist und derart in die Gemischdüse (4) hineinragt, dass die Ringkammer (3) hohlkegelförmig in die Gemischdüse mündet.

2. Sprühvorrichtung nach Anspruch 1, dadurch gekennzeichnet, dass die Ringkammer (3) mit einem tangentialen Einlasskanal (11) versehen ist.

3. Sprühvorrichtung nach Anspruch 1 oder 2, dadurch gekennzeichnet, dass die Ringkammer (3) und die Gemischdüse (4) einem luftführenden Bauteil (29) zugeordnet sind.

4. Sprühvorrichtung nach Anspruch 1 oder 2, dadurch gekennzeichnet, dass die Wirbelkammer (9) und die Flüssigkeitsdüse (1) einem flüssigkeitsführenden Bauteil (23) zugeordnet sind.

5. Sprühvorrichtung nach Anspruch 3 und 4, dadurch gekennzeichnet, dass das flüssigkeitsführende Bauteil (23) und das luftführende Bauteil (29) gleichachsig hintereinander in einem Halteteil (12) fixierbar sind.

6. Sprühvorrichtung nach Anspruch 5, dadurch gekennzeich net, dass das flüssigkeitsführende Bauteil (23) und/oder das luftführende Bauteil (29) aus wenigstens zwei Komponenten besteht.

7. Sprühvorrichtung nach einem der Ansprüche 5 oder 6, dadurch gekennzeichnet, dass das flüssigkeitsführende Bauteil (23) und/oder das luftführende Bauteil (29) auswechselbar im Halteteil (12) angeordnet sind.

8. Sprühvorrichtung nach einem der Ansprüche 5 bis 7, dadurch gekennzeichnet, dass die Distanz zwischen den im Halteteil (12) gleichachsig angeordneten Bauteilen (1, 4, 14) durch Distanzelemente (15) bestimmbar ist.

9. Sprühvorrichtung nach einem der Ansprüche 5 bis 7, dadurch gekennzeichnet, dass die Distanz zwischen den im Halteteil (12) gleichachsig angeordneten Bauteilen (1, 4, 14) mittels an den Bauteilen angebrachten Gewinden stufenlos verstellbar ist.

10. Sprühvorrichtung nach einem der Ansprüche 5 bis 9, dadurch gekennzeichnet, dass die im Halteteil (12) angeordneten Bauteile (1, 4, 14) zylindrisch ausgebildet sind und gemeinsam derart um ihre Achse drehbar gelagert sind, dass sie zusammen mit der Seitenwand (16) des Halteteils ein Absperrorgan zum Drosseln bzw. Unterbrechen der Einlasskanäle (10, 11) bilden.

11. Sprühvorrichtung nach Anspruch 10, dadurch gekennzeichnet, dass eines der im Halteteil angeordneten Bauteile mit einem Drehgriff (17) zum Betätigen des Absperrorgans versehen ist.

12. Sprühvorrichtung nach einem der Ansprüche 5 bis 11, dadurch gekennzeichnet, dass das Halteteil (12) mit einer Verschlussvorrichtung (19) für die Behältermündung verbunden ist.

13. Sprühvorrichtung nach Anspruch 12, dadurch gekennzeichnet, dass die Achse (20) des Halteteils etwa quer zur Achse (21) des Behälters (19) verläuft.

14. Sprühvorrichtung nach Anspruch 12 oder 13, dadurch gekennzeichnet, dass die Öffnung (8) der Gemischdüse (4) mit einem verschwenkbar befestigten Stopfen (22) oder einer Kappe verschliessbar ist.

## Claims

1. Spray device for attachment to a compressible container with a liquid nozzle (1) for the liquid to be atomized and with a riser (2) extending into the interior of the container and leading to the liquid nozzle (1), and also with an annular chamber (3) placed around the liquid nozzle, the chamber being connected with the air space in the container above the liquid, the annular chamber (3) opening into a mixture nozzle (4) located on the same axis as the liquid nozzle (1), whereby the orifice (7) of the liquid nozzle lies on a level which is retracted in the direction of flow from the orifice (8) of the mixture nozzle, characterized by a vortex chamber (9) located before the liquid nozzle (1), said vortex chamber being connected with the riser (2) by means of a tangential inflow channel (10), whereby the liquid nozzle (1) and the mixture nozzle (4) have approximately conical interior walls (5, 5'), such that the vortex chamber (9) and the annular chamber (3) taper into their respective conical interior walls (5, 5'), whereby the liquid nozzle (1) has an approximately conical exterior wall (6), and extends into the mixture nozzle in such a manner that the annular chamber (3) opens into the mixture nozzle (4) through an annular conical ring (34).

2. Spray device according to claim 1, wherein the annular chamber (3) is provided with a tangential inflow channel (11).

3. Spray device according to claim 1 or 2, wherein the annular chamber (3) and the mixture nozzle (4) are incorporated into an airchanneling component (29).

4. Spray device according to claim 1 or 2, wherein the vortex chamber (9) and the liquid nozzle (1) are incorporated into a liquidchanneling component (23).

5. Spray device according to claims 3 and 4, wherein the liquid-channeling component (23) and the air-channeling component (29) can be successively mounted coaxially in a receptacle component (12).

6. Spray device according to claim 5, wherein the liquid-channeling component (23) and/or the air- channeling component (29) consist of at least two components.

7. Spray device according to one of claims 5 or 6, wherein the liquid-channeling component (23) and/or the air-channeling component (29) are interchangeably mounted in the receptacle component (12).

8. Spray device according to one of claims 5 to 7, wherein the distance between the components (1, 4, 14) coaxially located in the receptacle component (12) can be determined by means of spacers (15).

9. Spray device according to one of claims 5 to 7, wherein the distance between the components (1, 4, 14) coaxially located in the receptacle component (12) can be adjusted by means of threads on the components.

10. Spray device according to one of claims 5 to 9, wherein the components (1, 4, 14) located in the receptacle component (12) are cylindrical, and can be rotated in such a manner that they form, together with the side wall (16) of the receptacle component, a valve for narrowing or closing the inflow channels (10, 11).

11. Spray device according to claim 10, wherein one of the components located in the receptacle component (12) is provided with a grip means (17) for actuating the valve.

12. Spray device according to one of claims 5 to 11, wherein the receptacle component (12) is incorporated into a closure means (19) for the mouth of the container.

13. Spray device according to claim 12, wherein the axis (20) of the receptacle component (12) is approximately transverse to the axis (21) of the container (19).

14. Spray device according to claim 12 or 13, wherein the orifice (8) of the mixture nozzle (4) can be closed with a hinged stopper (22) or a cap.

## Revendications

1. Dispositif de pulvérisation destiné à être monté sur un récipient compressible comportant une buse (1) de projection du liquide devant être pulvérisé, et un tube ascendant (2), qui pénètre à l'intérieur du récipient et aboutit à la buse (1) de projection de liquide, ainsi qu'une chambre annulaire (3) disposée autour de la buse de projection de liquide et reliée au volume d'air du récipient, situé au-dessus du liquide, et dans lequel la chambre annulaire (3) débouche dans une buse (4) de projection du mélange li- quide/air, disposée coaxialement par rapport à la buse (1) de projection de liquide, l'ouverture (7) de la buse de projection de liquide étant située dans un plan, qui est en retrait dans la direction de la sortie aboutissant à l'ouverture (8) de la buse (4) de projection du mélange, caractérisé en ce qu'en amont de la buse (1) de projection du liquide se trouve disposée une chambre à tourbillons (9), qui est reliée par l'intermédiaire d'un canal tangentiel d'admission (10) au tube ascendant (2), en ce que la buse (1) de projection du liquide et la buse (4) de projection du mélange possèdent un élément de paroi intérieur (5, 5') de forme approximativement conique, la chambre à tourbillons (9) et la chambre annulaire (3) possédant une forme rétrécie se raccordant directement à l'élément de paroi conique (5 ou 5'), qui lui est associé, en ce que la buse (1) de projection du liquide possède une paroi extérieure approximativement conique (6) et pénètre dans la buse (4) de projection du mélange de telle sorte que la chambre annulaire (3) débouche sous la forme d'un cône creux dans la buse de projection du mélange.

2. Dispositif de pulvérisation selon la revendication 1, caractérisé en ce que la chambre annulaire (3) comporte un canal tangentiel d'admission (11).

3. Dispositif de pulvérisation selon la revendication 1 ou 2, caractérisé en ce que la chambre annulaire (3) et la buse (4) de projection du mélange sont associées à un composant (29) guidant l'air.

4. Dispositif de pulvérisation selon la revendication 1 ou 2, caractérisé en ce que la chambre à tourbillons (9) et la buse (1) de projection du liquide sont associées à un composant (23) guidant le liquide.

5. Dispositif de pulvérisation selon les revendications 3 et 4, caractérisé en ce que le composant (23) guidant le liquide et le composant (29) guidant l'air peuvent être fixés l'un derrière l'autre, selon une disposition coaxiale, dans un élément de retenue (12).

6. Dispositif de pulvérisation selon la revendication 5, caractérisé en ce que le composant (23) guidant le liquide et/ou le composant (29) guidant l'air est formé d'au moins deux pièces constitutives.

7. Dispositif de pulvérisation selon l'une des revendications 5 ou 6, caractérisé en ce que le composant (23) guidant le liquide et/ou le composant (29) guidant l'air sont montés de manière à être interchangeables dans l'élément de retenue (12).

8. Dispositif de pulvérisation selon l'une des revendications 5 à 7, caractérisé en ce que la distance entre les composants (1, 4, 14) montés coaxiaux dans l'élément de retenue (12) peut être déterminée par des entretoises (15).

9. Dispositif de pulvérisation selon l'une des revendications 5 à 7, caractérisé en ce que la distance entre les composants (1, 4, 14) montés coaxiaux dans l'élément de retenue (12) peut être réglée d'une manière progressive à l'aide de filetages ménagés sur les composants.

10. Dispositif de pulvérisation selon l'une des revendications 5 à 9, caractérisé en ce que les composants (1, 4, 14) disposés dans l'élément de retenue (12) possèdent une forme cylindrique et sont montés de manière à pouvoir tourner en commun autour de leur axe, de telle façon à former, en association avec la paroi latérale (16) de l'élément de retenue, un organe d'arrêt servant à étrangler ou interrompre les canaux d'admission (10, 11).

11. Dispositif de pulvérisation selon la revendication 10, caractérisé en ce que l'un des composants disposés dans l'élément de retenue comporte une poignée tournante (17) servant à actionner l'organe d'arrêt.

12. Dispositif de pulvérisation selon l'une des revendications 5 à 11, caractérisé en ce que l'élément de retenue (12) est relié à un dispositif d'obturation (19) pour l'embouchure du récipient.

13. Dispositif de pulvérisation selon la revendication 12, caractérisé en ce que l'axe (20) de l'élément de retenue s'étend approximativement transversalement à l'axe (21) du récipient (19).

14. Dispositif de pulvérisation selon la revendication 12 ou 13, caractérisé en ce que l'ouverture (8) de la buse (4) de projection du mélange peut être fermée par un bouchon (22) fixé de manière à pouvoir basculer, ou au moyen d'un capuchon.
